# EUROPÄISCHE PATENTSCHRIFT

(11) **EP 0 440 830 B1**
(45) Veröffentlichungstag und Bekanntmachung des Hinweises auf die Patenterteilung: **08.09.1993**
(21) Anmeldenummer: 90102194.9
(22) Anmeldetag: 05.02.1990
(51) Int. Cl.: E04D 1/04

(54) **Flachdachpfannziegel**
Flat tile for roof
Tuile plane pour toit

(43) Veröffentlichungstag der Anmeldung: 14.08.1991
(73) Patentinhaber: Pehl, Martin, 86316 Friedberg (DE)
(72) Erfinder: Pehl, Martin, 86316 Friedberg (DE)
(74) Vertreter: Lehn, Werner, Dipl.-Ing.

(56) Entgegenhaltungen:
- EP-A- 0 303 993
- DE-A- 2 644 227
- DE-A- 3 708 280
- DE-U- 8 914 778

## Beschreibung

Die Erfindung bezieht sich auf einen Flachdachpfannenziegel mit geradlinig in voller Höhe zum Ziegelfuß verlaufende Seitenfalzrippen auf einem ebenen Seitenfalzfeld aufweisender doppelter Seitenverfalzung, einem Ziegelmittelfeld, wenigstens einem Deckwulst, einer über die Breite des Ziegels einschließlich eines schmalen Kopfeckausschnitts durchlaufenden äußeren Kopffalzrippe, einer wenigstens bis zu einem schmalen Fußeckausschnitt durchlaufenden äußeren Fußfalzrippe und einer inneren Fußfalzrippe.

Ein derartiger bekannter Flachdachpfannenziegel ermöglicht weder eine nennenswerte Längsverschiebung noch eine dichte Eindeckung von Flachdächern mit sehr geringer Neigung.

Durch die DE 26 44 227 B2 ist ein ähnlicher, längsverschiebbarer Falzziegel bekannt geworden, dessen äußere Fußfalzrippe jedoch nicht bis zum Fußeckausschnitt durchlaufend ausgebildet ist.

Bei einem weiteren ähnlichen, aus der EP 0 282 718 A1 bekannten Dachfalzziegel, allerdings nur mit einfacher Seitenverfalzung, sind weder ein schmaler Kopfeckausschnitt noch ein schmaler Fußeckausschnitt vorgesehen, und die äußere Kopffalzrippe ist auch nicht über den Kopfeckausschnitt durchlaufend ausgebildet.

Der Erfindung liegt die Aufgabe zugrunde, einen Flachdachpfannenziegel der eingangs beschriebenen Art zu schaffen, der bei möglichst geringer Mindestlängsüberdeckung eine maximale Längsverschiebemöglichkeit bietet, wobei der Ziegel universell auch für Flachdächer mit extrem geringer Neigung, beispeilsweise 18°, bei voller Abdichtung in der Eindeckung geeignet sein soll.

Diese Aufgabe wird erfindungsgemäß dadurch gelöst,
- daß das am Ziegelfuß offene und im Ziegelkopfbereich zum Ziegelmittelfeld hin offene Seitenfalzfeld gegenüber dem Ziegelmittelfeld erhöht angeordnet ist,
- daß eine vom Kopfeckausschnitt zum Seitenfalzfeld verlaufende, von der inneren Fußfalzrippe überschiebbare Kopffalzrippe mit wenigstens einem Durchbruch vorgesehen ist, und
- daß die äußere Fußfalzrippe um den Fußeckausschnitt zur Ziegelseitenkante geführt ist.

Mit einem derart ausgebildeten Flachdachpfannenziegel ergibt sich im Vierziegeleck wenigstens eine Dreifachüberdeckung und im überwiegenden Teil eine Vierfachüberdeckung sowohl im vollgezogenen als auch insbesondere im geschobenen Zustand. Durch die Erhöhung des Seitenfalzfeldes gegenüber dem Ziegelmittelfeld ist es möglich geworden, bei der Eindeckung den Seitenfalzbereich des überdeckenden Ziegels über den Deckwulst des überdeckten Ziegels und dessen Kopffalzrippen zu decken. Die Entwässerung des Seitenfalzfeldes erfolgt auf den Deckwulst des darunter liegenden Ziegels bzw. in geringem Maße auf dessen Mittelfeld.

Vorteilhaft ist der Deckwulst im seitlichen Überdeckungsbereich und ein Mittelwulst in der Mitte des Ziegelmittelfeldes vorgesehen.

Zweckmäßig ist der erfindungsgemäße Flachdachpfannenziegel derart aufgebaut,
- daß sich der Kopfeckausschnitt in seiner Breite über die äußere und innere Deckfalzrippe der doppelten Seitenverfalzung erstreckt, und
- daß der Längsrippenteil der äußeren Kopffalzrippe bis zur inneren Kopffalzrippe verlängert ist.

Hierdurch ergibt sich eine weitere dichte Umschließung des Vierziegelecks mit Rippen.

Vorteilhaft weist die äußere Kopffalzrippe am Kopfeckausschnitt und am Außenrand des Deckwulstes ein kurzes Längsrippenteil auf. Auch dies trägt zur zusätzlichen dichten Umschließung des Vierziegelecks mit Rippen bei.

Zwischen der äußeren und der inneren Fußfalzrippe ist zweckmäßig wenigstens eine Längsrippe mit einer Höhe gleich der der äußeren Fußfalzrippe vorgesehen, deren Mittellängsachse senkrecht unter der Mittellängsachse des wenigstens einen Durchbruchs der inneren Kopffalzrippe zu dieser parallel verläuft. Hierdurch ergibt sich im gezogenen Zustand des Ziegels eine zusätzliche Labyrinthdichtung im Fußfalzbereich, die auch im maximal geschobenen Zustand noch weitgehend wirksam ist.

Vorteilhaft sind im Bereich des Ziegelmittelfeldes auf der Ziegelunterseite wenigstens zwei Längsrippen anschließend an die innere Fußfalzrippe mit einer Höhe vorgesehen, daß sie mit geringem Spiel über der äußeren Kopffalzrippe eines überdeckten Ziegels angeordnet sind. Hierdurch wird sowohl die Dacheindeckung mechanisch stabilisiert als auch eine zusätzliche Verwirbelungsabdichtung, insbesondere im geschobenen Zustand des Ziegels erreicht.

Die überdeckende Deckwulstflanke ist zweckmäßig derart ausgebildet, daß sie mit der Oberseitenfläche der inneren Seitenfalzrippe eines überdeckten Ziegels eine horizontale Trennfuge bildet. Dies führt zu einer minimalen Querüberdeckung bei gleichzeitig zusätzlicher Abdichtung im Seitenfalzbereich. Verschmutzung, Vermoosung und Überflutung der Seitenfalznut werden durch die gegenüber dem Ziegelmittelfeld angehobene horizontale Trennfuge vermieden.

Vorteilhaft weist die innere Seitenfalzrippe einen in den Fußeckausschnitt hineinragenden Rippenansatz zur Bildung eines schräg nach außen geneigten Trennfugenteils mit der äußeren Fußfalzrippe am überdeckenden Deckwulst auf.

Das Ziegelmittelfeld und gegebenenfalls der Mittelwulst bilden zweckmäßig eine in Ziegellängsrichtung geradlinig verlaufende Fläche, die nahezu unbegrenzte Verschiebemöglichkeit bietet.

Bei dem erfindungsgemäßen Flachdachpfannenziegel ist bei einer sehr geringen Mindestlängsüberdeckung von etwa 55 mm eine höchstmögliche Längsverschiebbarkeit von etwa 100 mm vorgesehen, wobei selbst bei der Eindeckung von sehr flachen Flachdächern eine überdurchschnittlich gute optimale Abdichtung erhalten bleibt.

Bei dem erfindungsgemäßen Flachdachpfannenziegel ergibt sich eine ungewöhnliche zusätzliche Abdichtung des Vierziegelecks durch die über den gesamten Deckwulst verlaufende äußere Kopffalzrippe und die über den Seitenfalzbereich laufenden äußeren Fußfalzrippe des überdeckenden Ziegels.

Eine Eindeckung mit Flachdachpfannenziegeln, die gemäß der Erfindung ausgebildet sind, ergibt nicht nur ein überdurchschnittlich abgedichtetes Dach, sondern auch ein klares und ästhetisch ansprechendes Dachbild.

Die Erfindung ist im folgenden an Ausführungsbeispielen und anhand der Zeichnungen näher erläutert.

In den Zeichnungen zeigen
- Fig. 1: eine Draufsicht auf ein erstes Ausführungs- beispiel des erfindungsgemäßen Flachdachpfannenziegels mit Deck- und Mittelwulst,
- Fig. 2: eine Unteransicht des Flachdachpfannenziegels nach Fig. 1,
- Fig. 3: eine Querschnittsansicht des Flachdachpfannenziegels nach Fig. 1,
- Fig. 4: einen Ausschnitt aus gedeckten Flachdachpfannenziegeln nach Fig. 1 schematisch in Ziegelfußansicht,
- Fig. 5: eine Längsschnittansicht eingedeckter Flach- dachpfannenziegel im gezogenen Zustand im Bereich des Vierziegelecks, längs der Linie V-V in Fig. 4,
- Fig. 6: eine Draufsicht auf ein zweites Ausführungs- beispiel des erfindungsgemäßen Flachdachpfannenziegels mit Deckwulst und Ziegelmit- telfeld,
- Fig. 7: eine Unteransicht des Flachdachpfannenziegels nach Fig. 6,
- Fig. 8: eine Querschnittsansicht des Flachdachpfannenziegels nach Fig. 6, und
- Fig. 9: einen Ausschnitt aus gedeckten Flachdachpfannenziegeln nach Fig. 6 schematisch in Ziegelfußansicht.

Der in den Figuren 1, 2 und 3 dargestellte Flachdachpfannenziegel weist ein Ziegelmittelfeld 1, eine doppelte Seitenverfalzung 2 und eine Art doppelte Kopfverfalzung 3 in der Eindeckung auf. Am Ziegelkopf ist ein schmaler Kopfeckausschnitt 4 und am Ziegelfuß ein schmaler Fußeckausschnitt 5 vorgesehen. Diese Eckausschnitte sind völlig unabhängig von dem Verschiebebereich des Ziegels. Der Ziegel weist weiter einen Mittelwulst 6 in der Mitte des Ziegelmittel- feldes 1 sowie einen Deckwulst 7 mit Deckwulstflanke 8 auf.

Im Bereich der doppelten Seitenverfalzung sind eine äußere Seitenfalzrippe 9, eine mittlere Seitenfalzrippe 10 und eine innere Seitenfalzrippe 24 auf einem ebenen Seitenfalzfeld 11 vorgesehen. Das Seitenfalzfeld 11 ist gegenüber dem Ziegelmittelfeld 1 erhöht ausgebildet. Die Seitenfalzrippen 9, 10 und 24 verlaufen geradlinig in voller Höhe zum Ziegelfuß bzw. Fußeckausschnitt 5, wo die Hauptentwässerung erfolgt. Eine weitere Entwässerung ist auch auf das Ziegelmittelfeld 1 vorgesehen.

Im Bereich der Kopfverfalzung 3 ist eine über die gesamte Ziegelbreite einschließlich des Kopfeckausschnitts 4 durchlaufende äußere Kopffalzrippe 12 vorgesehen. Die äußere Kopffalzrippe 12 kann am Kopfeckausschnitt 4 und am Außenrand des Deckwulstes 7 zusätzlich ein kurzes Längsrippenteil 13 zur weiteren Verbesserung der Abdichtung aufweisen.

Weiter ist im Bereich der Kopfverfalzung 3 eine vom Kopfeckausschnitt 4 zum Seitenfalzfeld 11 verlaufende überschiebbare innere Kopffalzrippe 14 vorgesehen. Die innere Kopffalzrippe 14 weist zwei Durchbrüche 15 auf, die der Wasserabführung dienen. Ein Längsrippenteil 16 der äußeren Kopffalzrippe 12 am Kopfeckausschnitt 4 ist bis zur inneren Kopffalzrippe 14 schließend verlängert.

Auf der Ziegelunterseite (Fig. 2) sind im Bereich der Seitenverfalzung 2 eine äußere Deckfalzrippe 17 und eine innere Deckfalzrippe 18 vorgesehen. Der Kopfeckausschnitt 4 erstreckt sich in seiner Breite über sowohl die äußere Deckfalzrippe 17 als auch die innere Deckfalzrippe 18.

Im Bereich der Kopfverfalzung 3 ist eine hohe äußere Fußfalzrippe 19 vorgesehen, die über die gesamte Ziegelbreite und abgewinkelt um den Fußeckausschnitt 5 zur Ziegelseitenkante geführt ist.

Weiter ist im Bereich der Kopfverfalzung 3 eine innere Fußfalzrippe 20 vorgesehen, die in ihrer Höhe derart ausgebildet ist, daß sie von der inneren Kopffalzrippe 14 mit geringem Spiel überschiebbar ist. Von der äußeren Fußfalzrippe 19 zur inneren Fußfalzrippe 20 verlaufend sind zwei Längsrippen 21 vorgesehen, deren Höhe gleich der der äußeren Fußfalzrippe 19 ist. Die Mittellängsachsen dieser beiden Längsrippen 21 verlaufen senkrecht unter den jeweiligen Mittellängsachsen der Durchbrüche 15 der inneren Kopffalzrippe 14 und parallel zu diesen. In der Überdeckung kommen die Längsrippen 21 in den Durchbrüchen 15 zu liegen.

Weiter sind im Bereich des Ziegelmittelfeldes 1 auf der Ziegelunterseite vier Längsrippen 22 anschließend an die innere Fußfalzrippe 20 mit einer Höhe vorgesehen, daß sie mit geringem Spiel über der äußeren Kopffalzrippe 12 eines überdeckten Ziegels angeordnet sind.

Die überdeckende Deckwulstflanke 8 ist, wie aus Figur 4 und Figur 9 klar hervorgeht, derart ausgebildet, daß sie mit der Oberseitenfläche der inneren Seitenfalzrippe 24 eine horizontale Trennfuge bildet.

Schließlich weist die innere Seitenfalzrippe 24 einen in den Fußeckausschnitt 5 hineinragenden Rippenansatz 23 auf, der mit der äußeren Fußfalzrippe 19 am überdeckenden Deckwulst 7 einen schräg nach außen geneigten Trennfugenteil bildet, wie ebenfalls in Figur 4 und Figur 9 deutlich zu erkennen ist.

In der in Figur 5 dargestellten Längsschnittansicht eingedeckter Flachdachpfannenziegel im gezogenen Zustand und im Bereich des Vierziegelecks kommt deutlich zum Ausdruck, daß im größten Teil des Vierziegelecks eine Vierfachüberdeckung erreicht wird.

In den Figuren 6 bis 9 ist ein weiteres Ausführungsbeispiel des erfindungsgemäßen Flachdachpfannenziegels nur mit Deckwulst und Ziegelmittelfeld und ohne Mittelwulst dargestellt, und zwar in einer den Figuren 1 bis 4 entsprechenden Weise. Da für die einander entsprechenden bzw. gleichen Teile in der Darstellung die gleichen Bezugsziffern verwendet sind, erübrigt sich eine eingehendere Beschreibung dieses weiteren Ausführungsbeispiels.

Um eine nahezu unbegrenzte Längsverschiebung zu erzielen, bilden das Ziegelmittelfeld 1 und gegebenenfalls der Mittelwulst 6 eine in Ziegellängsrichtung geradlinig verlaufende Fläche.

Bei einer bevorzugten Ausführungsform des Flachdachpfannenziegels ist bei einer sehr geringen Mindestlängsüberdeckung von etwa 55 mm eine höchstmögliche Längsverschiebbarkeit von etwa 100 mm vorgesehen.

## Patentansprüche

1. Flachdachpfannenziegel mit geradlinig in voller Höhe zum Ziegelfuß verlaufende Seitenfalzrippen (9, 10, 24) auf einem ebenen Seitenfalzfeld (11) aufweisender doppelter Seitenverfalzung (2), einem Ziegelmittelfeld (1), wenigstens einem Deckwulst (7), einer über die Breite des Ziegels einschließlich eines schmalen Kopfeckausschnitts (4) durchlaufenden äußeren Kopffalzrippe (12) , einer wenigstens bis zu einem schmalen Fußeckausschnitt (5) durchlaufenden äußeren Fußfalzrippe (19) und einer inneren Fußfalzrippe (20),
dadurch **gekennzeichnet**,
- daß das am Ziegelfuß offene und im Ziegelkopfbereich zum Ziegelmittelfeld (1) hin offene Seitenfalzfeld (11) gegenüber dem Ziegelmittelfeld (1) erhöht angeordnet ist,
- daß eine vom Kopfeckausschnitt (4) zum Seitenfalzfeld (11) verlaufende, von der inneren Fußfalzrippe (20) überschiebbare innere Kopffalzrippe (14) mit wenigstens einem Durchbruch (15) vorgesehen ist, und
- daß die äußere Fußfalzrippe (19) um den Fußeckausschnitt (5) zur Ziegelseitenkante geführt ist.

2. Flachdachpfannenziegel nach Anspruch 1,
dadurch **gekennzeichnet**, daß der Deckwulst (7) im seitlichen Überdeckungsbereich und ein Mittelwulst (6) in der Mitte des Ziegelmittelfeldes vorgesehen ist.

3. Flachdachpfannenziegel nach Anspruch 1 oder 2,
dadurch **gekennzeichnet,**
- daß sich der Kopfeckausschnitt (4) in seiner Breite über die äußere und innere Deckfalzrippe (17, 18) der doppelten Seitenverfalzung (2) erstreckt, und
- daß der Längsrippenteil (16) der äußeren Kopffalzrippe (12) bis zur inneren Kopffalzrippe (14) verlängert ist.

4. Flachdachpfannenziegel nach einem der vorhergehenden Ansprüche,
dadurch **gekennzeichnet**, daß die äußere Kopffalzrippe (12) am Kopfeckausschnitt (4) und am Außenrand des Deckwulstes (7) ein kurzes Längsrippenteil (13) aufweist.

5. Flachdachpfannenziegel nach einem der vorhergehenden Ansprüche,
dadurch **gekennzeichnet**, daß zwischen der äußeren und der inneren Fußfalzrippe (19, 20) wenigstens eine Längsrippe (21) mit einer Höhe gleich der der äußeren Fußfalzrippe (19) vorgesehen ist, deren Mittellängsachse senkrecht unter der Mittellängsachse des wenigstens einen Durchbruchs (15) der inneren Kopffalzrippe (14) zu dieser parallel verläuft.

6. Flachdachpfannenziegel nach einem der vorhergehenden Ansprüche,
dadurch **gekennzeichnet**, daß im Bereich des Ziegelmittelfeldes (1) auf der Ziegelunterseite wenigstens zwei Längsrippen (22) anschließend an die innere Fußfalzrippe (20) mit einer Höhe vorgesehen sind, daß sie mit geringem Spiel über der äußeren Kopffalzrippe (12) eines überdeckten Ziegels angeordnet sind.

7. Flachdachpfannenziegel nach einem der vorhergehenden Ansprüche,
dadurch **gekennzeichnet**, daß die überdeckende Deckwulstflanke (8) derart ausgebildet ist, daß sie mit der Oberseitenfläche der inneren Seitenfalzrippe (24) eines überdeckten Ziegels eine horizontale Trennfuge bildet.

8. Flachdachpfannenziegel nach einem der vorhergehenden Ansprüche,
dadurch **gekennzeichnet**, daß die innere Seitenfalzrippe (24) einen in den Fußeckausschnitt (5) hineinragenden Rippenansatz (23) zur Bildung eines schräg nach außen geneigten Trennfugenteils mit der äußeren Fußfalzrippe (19) am überdeckenden Deckwulst (7) aufweist.

9. Flachdachpfannenziegel nach einem der vorhergehenden Ansprüche,
dadurch **gekennzeichnet**, daß das Ziegelmittelfeld (1) und gegebenenfalls der Mittelwulst (6) eine in Ziegellängsrichtung geradlinig verlaufende Fläche bilden.

10. Flachdachpfannenziegel nach einem der vorhergehenden Ansprüche,
dadurch **gekennzeichnet,** daß bei einer sehr geringen Mindestlängsüberdeckung von etwa 55 mm eine höchstmögliche Längsverschiebbarkeit von etwa 100 mm vorgesehen ist.

## Claims

1. Flat roof pantile with a double side interlocking portion (2) comprising side interlocking ribs (9, 10, 24) extending rectilinearly at full height to the bottom of the tile on a flat side interlocking area (11), a tile central area (1), at least one covering bead (7), an outer head interlocking rib (12) extending continuously across the width of the tile including a narrow head corner notch (4), an outer bottom interlocking rib (19) extending continuously at least as far as a narrow bottom corner notch (5), and an inner bottom interlocking rib (20), characterised in that
- the side interlocking area (11), which is open at the bottom of the tile and opens towards the tile central area (1) in the head region of the tile, is raised above the tile central area (1),
- an inner head interlocking rib (14) which extends from the head corner notch (4) to the side interlocking area (11) and over which the inner bottom interlocking rib (20) can slide, with at least one aperture (15), is provided, and
- the outer bottom interlocking rib (19) extends around the bottom corner notch (5) to the side edge of the tile.

2. Flat roof pantile according to claim 1, characterised in that the covering bead (7) is provided in the side overlap region and a central bead (6) is provided at the centre of the tile central area.

3. Flat roof pantile according to claim 1 or 2, characterised in that
- the head corner notch (4) extends in its width across the outer and inner covering interlocking ribs (17, 18) of the double side interlocking portion (2), and
- the longitudinal rib portion (16) of the outer head interlocking rib (12) is prolonged as far as the inner head interlocking rib (14).

4. Flat roof pantile according to any of the preceding claims, characterised in that the outer head interlocking rib (12) comprises a short longitudinal rib portion (13) at the head corner notch (4) and at the outer edge of the covering bead (7).

5. Flat roof tile according to any of the preceding claims, characterised in that between the outer and inner bottom interlocking ribs (19, 20) is provided at least one longitudinal rib (21) with a height equal to that of the outer bottom interlocking rib (19), of which the longitudinal centre axis extends vertically below the longitudinal centre axis of the at least one aperture (15) of the inner head interlocking rib (14) parallel thereto.

6. Flat roof pantile according to any of the preceding claims, characterised in that in the region of the tile central area (1) on the lower side of the tile are provided at least two longitudinal ribs (22) adjoining the inner bottom interlocking rib (20) with a height such that they are arranged with a small clearance above the outer head interlocking rib (12) of an overlapped tile.

7. Flat roof pantile according to any of the preceding claims, characterised in that the overlapping flank (8) of the covering bead is constructed in such a way that it forms, with the upper surface of the inner side interlocking rib (24) of an overlapped tile, a horizontal gap.

8. Flat roof pantile according to any of the preceding claims, characterised in that the inner side interlocking rib (24) comprises a rib projection (23) extending into the bottom corner notch (5) to form an outwardly sloping gap portion with the outer bottom interlocking rib (19) on the overlapping covering bead (7).

9. Flat roof pantile according to any of the preceding claims, characterised in that the tile central area (1) and, if occasion arises, the central bead (6) form a surface which extends rectilinearly in the longitudinal direction of the tile.

10. Flat roof pantile according to any of the preceding claims, characterised in that with a very small minimum longitudinal overlap of about 55 mm, a maximum possible longitudinal displacement capacity of about 100 mm is provided.

## Revendications

1. Tuile plane pour toit plat avec des nervures de pliage latérales (9, 10, 24) s'étendant en pleine hauteur vers le pied de la tuile sur une zone de pliage latérale (11), présentant un pliage latéral double (12), une zone médiane de tuiles (1), au moins un bourrelet de couverture (7), une nervure de pliage de tête (12) extérieure s'étendant sur toute la largeur de la tuile y compris une étroite échancrure d'angle de tête (4), une nervure de pliage de pied (19) extérieure s'étendant au moins jusqu'à une étroite échancrure d'angle de pied (5) et une nervure de pliage de pied (20) intérieure,
caractérisée en ce que
- la zone de pliage latérale (11), ouverte au pied de la tuile et dans la zone de tête de tuiles en direction de la zone centrale de tuiles (1) est disposée en surélévation par rapport à la zone centrale de tuiles (1),
- en ce qu'une nervure de pliage de tête (14) interne, s'étendant depuis l'échancrure d'angle de tête (4) vers la zone de pliage latérale (11) susceptible d'être chevauchée par la nervure de pliage de pied (20) intérieure est prévue avec au moins un passage (15) et
- en ce que la nervure de pliage de pied extérieure (19) est guidée autour de l'échancrure d'angle de pied (5), vers l'arête latérale de la tuiles.

2. Tuile plane pour toit plat selon la revendication 1, caractérisée en ce que
le bourrelet de couverture (7) est prévu dans la zone de recouvrement latérale et un bourrelet central (6) est prévu au centre de la zone centrale de tuiles.

3. Tuile plane pour toit plat selon la revendication 1 ou 2, caractérisée
- en ce quel'échancrure d'angle de tête (4) s'étend en largeur sur les nervures de pliage de couverture extérieur et intérieur (17, 18) du double pliage latéral (2) et,
- en ce que la partie de nervure longitudinale (16) de la nervure de pliage de tête extérieure (12) est prolongée jusqu'à la nervure de pliage de tête intérieure.

4. Tuile plane pour toit plat selon l'une des revendications précédentes, caractérisée en ce que la nervure de pliage de tête extérieure (12) présente sur l'échancrure d'angle de tête (4) et sur la bordure extérieure du bourrelet de couverture (7), une courte partie de nervure longitudinale (13).

5. Tuile plane pour toit plat selon l'une des revendications précédentes, caractérisée en ce qu'entre les nervures de pliage de pied extérieure et intérieur (19, 20) est prévue au moins une nervure longitudinale (21) avec une hauteur identique à celle de la nervure de pliage de pied extérieure (19), dont l'axe longitudinal médian s'étend à la verticale au-dessous de l'axe médian longitudinal d'au moins dudit un passage (15) de la nervure de pliage de tête intérieure (14), parallèlement à cette dernière.

6. Tuile plane pour toit plat selon l'une des revendications précédentes, caractérisée en ce que dans la région de la zone centrale de tuiles (1) sont prévues en face inférieure de la tuile au moins deux nervures longitudinales (22), se raccordant à la nervure de pliage de pied intérieure (20) avec une hauteur telle qu'elles sont disposées avec un faible jeu au-dessus de la nervure de pliage de tête extérieure (12) d'une tuile recouverte.

7. Tuile plane pour toit plat selon l'une des revendications précédentes, caractérisée en ce que le flanc de bourrelet de couverture (8) placé en recouvrement est réalisé de telle façon qu'il forme un joint de séparation horizontal avec la face supérieure de la nervure de pliage latérale intérieure (4) d'une tuile recouverte.

8. Tuile plane pour toit plat selon l'une des revendications précédentes, caractérisée en ce que la nervure de pliage latérale intérieure (24) présente un appendice de nervure (23) pénétrant dans l'échancrure d'angle de pied (5) en vue de former une partie de joint de séparation inclinée en biais vers l'extérieur avec la nervure de pliage de pied extérieure (19) sur le bourrelet de couverture (7) placé en recouvrement.

9. Tuile plane pour toit plat selon l'une des revendications précédentes, caractérisée en ce que la zone centrale de tuiles (1) et le cas échéant le bourrelet central ( 6) forment une surface s'étendant de façon rectiligne dans la direction longitudinale de la tuile.

10. Tuile plane pour toit plat selon l'une des revendications précédentes, caractérisée en ce que tout en présentant un très faible recouvrement longitudinal minimum, d'à peu près 55 mm, est prévue une mobilité longitudinale maximale d'à peu près 100 mm.
